# EUROPÄISCHE PATENTSCHRIFT

(11) **EP 2 001 333 B1**
(45) Veröffentlichungstag und Bekanntmachung des Hinweises auf die Patenterteilung: **28.09.2011**
(21) Anmeldenummer: 07723079.5
(22) Anmeldetag: 07.03.2007
(51) Int. Cl.: A47B 95/00

(54) **BESCHLAG FÜR EIN AN EINER GEBÄUDEWAND AUFZUHÄNGENDES MÖBELSTÜCK**
FITTING FOR A PIECE OF FURNITURE THAT IS TO BE SUSPENDED ON A BUILDING WALL
FERRURE DESTINÉE À UN MEUBLE DEVANT ÊTRE SUSPENDU À UNE PAROI D'UN BÂTIMENT

(30) Priorität: 07.03.2006 DE 202006003717 U
(43) Veröffentlichungstag der Anmeldung: 17.12.2008
(73) Patentinhaber: Pokupec, Boris, 78122 St. Georgen (DE)
(72) Erfinder: Pokupec, Boris, 78122 St. Georgen (DE)
(74) Vertreter: Neunert, Peter Andreas
(86) Internationale Anmeldenummer: PCT/EP2007/001940
(87) Internationale Veröffentlichungsnummer: WO 2007/101665

(56) Entgegenhaltungen:
- EP-A- 0 707 815
- DE-U1- 20 103 728

## Beschreibung

Die vorliegende Erfindung betrifft einen Beschlag für ein an einer Gebäudewand aufzuhängendes Möbelstück.

An der Wand aufzuhängende Möbelstücke werden häufig mit verdeckten Aufhängern an der Wand befestigt, wobei die Wand mit entsprechenden Führungs- oder Einhängeeinrichtungen an geeigneter Stelle ausgerüstet ist, die zum Zusammenwirken mit dem Aufhänger bestimmt sind. Aufhänger sind als einstückige, metallische Bauteile in allen möglichen Variationen im Handel erhältlich. Sie werden bevorzugt auf der Rückseite eines wandseitig aufzuhängenden Möbelstückes montiert.

Gerade die Rückwand von Möbelstücken ist jedoch im Vergleich zu anderen Wandelementen relativ dünn und somit nicht besonders gut geeignet für die Befestigung eines Aufhängers, der in der Regel relativ hohe Lasten zu tragen hat, so dass die Gefahr des Herausbrechens des Aufhängers aus der Rückwand besteht.

Man hat versucht, diese Gefahr dadurch zu umgehen, dass man Aufhänger für Möbelstücke, die mit einer Befestigungsplatte versehen sind und auf der Außenseite der Rückwand anliegen, zusätzlich oder ausschließlich an der stabileren Seitenwand befestigt hat. Eine solche Befestigung kann beispielsweise über seitliche Zapfen, die an der Befestigungsplatte des Aufhängers angeordnet sind und in entsprechende Bohrungen in der Seitenwand eingreifen, erreicht werden. Derartige Aufhänger sind in der DE 295 07 071 U1 beschrieben. Jedoch hat sich gezeigt, dass auch die Befestigung in der Seitenwand nicht unproblematisch ist. So kommt es trotz dieser zusätzlichen Befestigung insbesondere bei Möbelstücken, die stark belastet werden, immer wieder dazu, dass das entsprechende Wandelement, an dem der Aufhänger befestigt ist, herausbricht.

Es ist somit Aufgabe der Erfindung, einen Beschlag für ein Möbelstück zur Verfügung zu stellen, bei dem ein Herausbrechen aus dem Möbelstück erschwert oder sogar ganz verhindert ist. Es ist weiterhin Aufgabe der Erfindung, ein Möbelstück zur Verfügung zu stellen, das einen entsprechende Beschlag aufweist.

Gelöst wird diese Aufgabe durch einen Beschlag, bei dem der Aufhänger mit einem Winkelprofil kombiniert ist. Das Winkelprofil ist korrespondierend zu dem außenseitig angeordneten Aufhänger auf der Innenseite des Möbelstückes angeordnet und mit dem Aufhänger und dem entsprechenden Wandelement, an dem der Aufhänger anliegt, fest verbunden.

Erfindungswesentlich ist hierbei, dass das Winkelprofil mindestens zwei Schenkel aufweist, wobei der eine Schenkel als Befestigungsplatte ausgebildet ist, die mit der Befestigungsplatte des zu stabilisierenden Aufhängers und einem ersten Wandelement in Verbindung steht, während der zweite Schenkel, der ebenfalls als Befestigungsplatte ausgebildet ist, mit einem zweiten Wandelement in Verbindung steht, wodurch dem gesamten System zusätzliche Stabilität verliehen wird.

Das Winkelprofil ist auf der Innenseite des an der Gebäudewand zu befestigenden Möbelstückes auf der dem Aufhänger gegenüber liegenden Seite eines Wandelementes angeordnet und über einen ersten Schenkel gleichzeitig mit dem Wandelement und dem Aufhänger fest verbunden. Der zweite Schenkel des meist rechteckigen Winkelprofils ist an einem weiteren Wandelement angelagert und mit diesem ebenfalls fest verbunden. Auf diese Weise kann die Befestigung des Aufhängers soweit stabilisiert werden, dass der Aufhänger seine volle Tragkraft entfalten kann, ohne Gefahr zu laufen, aus dem Wandelement herauszubrechen.

Das Wandelement, auf dem der Aufhänger angeordnet ist, ist in der Regel die Rückwand des Möbelstückes. Der Aufhänger kann jedoch auch an Rückwand und Seitenwand oder an der Seitenwand alleine angeordnet sein. Als zusätzliche Wandelemente für die Befestigung des zweiten Schenkels des Winkelprofils kommen Rückwand, Seitenwand und Oberboden in Frage. Vorzugsweise ist der Beschlag in dem Eckbereich zwischen Rück- und Seitenwand angeordnet. Üblicherweise sind Winkelprofil und Wandelement bzw. Winkelprofil, Wandelement und Aufhänger durch Schrauben miteinander verbunden.

In seiner einfachsten Ausführungsform weist der Beschlag ein gleichschenkliges Winkelprofil auf, das als Längsprofil ausgebildet ist. Bei einer vorteilhaften Ausführungsform kann an einem oder beiden Enden des Längsprofils eine zusätzliche Verstärkungs- oder Befestigungsplatte angeordnet sein, die senkrecht zur Längsrichtung des Winkelprofils steht. Diese zusätzliche Befestigungsplatte dient bspw. dazu, das Winkelprofil zusätzlich zur Befestigung an der Rückwand und Seitenwand auch an dem Oberboden zu befestigen. Durch eine zusätzliche Stabilisierungsplatte an dem anderen Ende des Winkelprofils kann das System weiter verstärkt werden.

Für die Befestigungen ist das Winkelprofil mit entsprechenden Bohrungen für Schrauben versehen. Neben diesen Bohrungen für Schrauben kann das Winkelprofil je nach Einsatzgebiet auch zusätzliche Bohrungen, Öffnungen oder sonstige Einrichtungen aufweisen, deren Funktion an die Funktionsweise des Aufhängers anknüpft. So kann das Winkelprofil bspw. zusätzliche Bohrungen als Zugänge für Justierschrauben für eine Höhen- und/oder Tiefeneinstellung des Aufhängers aufweisen.

Der erfindungsgemäße Beschlag ist prinzipiell für jede Art von Möbelstücken einsetzbar. Es muss lediglich ein Schenkel des Winkelprofils der Befestigungsplatte des jeweiligen Aufhängers für das Möbelstück angepasst sein. Die Befestigungsplatte wird dann über das entsprechende Wandelement, an dem der Aufhänger anliegt, mit dem Winkelprofil verbunden und die zusätzliche und endgültige Stabilisierung des Systems gelingt durch den zweiten Schenkel des Winkelprofils, der mit einem weiteren Wandelement fest verbunden ist.

Der Beschlag kann durch zusätzliche Maßnahmen, wie z. B. Abdeckungen etc., dem Design des Möbelstücks angepasst und optisch aufgewertet werden.

Im Folgenden wird das Prinzip der Erfindung anhand von Abbildungen näher erläutert. Dabei zeigen
- Fig. 1: eine perspektivische Darstellung der Außenseite eines Ausschnitts eines Möbelstücks,
- Fig. 2: eine perspektivische Darstellung der Innenseite eines Ausschnitts eines Möbelstücks,
- Fig. 3: eine perspektivische Darstellung eines Winkelprofils für den Beschlag,
- Fig. 4: eine perspektivische Darstellung eines Winkelprofils für den Beschlag und
- Fig. 5: den Querschnitt eines Ausschnitts eines Möbelstücks.

In der Fig. 1 ist die Außenseite eines Ausschnitts eines Möbelstückes 20 mit einer Oberwand 23, einer Rückwand 21 und einer Seitenwand 22 zu erkennen. Auf der Außenseite der Rückwand 21 ist in dem Eckbereichs zwischen überstehender Seitenwand 22 und Rückwand 21 ein Aufhänger 10 angeordnet, der eine Justierschraube 12, einen gekröpften Tragarm 13 und eine Befestigungsplatte 11 aufweist. Der Aufhänger 10 ist an der Seitenwand 22 mit mehreren Zapfen, die in entsprechende Bohrlöcher in der Seitenwand 22 eingreifen, befestigt, was jedoch bei dieser Darstellung nicht zu erkennen ist.

Die Fig. 2 zeigt die perspektivische Darstellung der Innenansicht des gleichen Möbelstückes 20 aus Fig. 1 mit einer Oberwand 23, einer Seitenwand 22 und einer Rückwand 21. In dem oberen Eckbereich zwischen der Rückwand 21 und der Seitenwand 22 ist ein Winkelprofil 1 angeordnet, das einen Schenkel 2 aufweist, der der Befestigungsplatte 11 des Aufhängers 10 angepasst ist. Das Winkelprofil 1 weist in seinem ersten Schenkel 2 Bohröffnungen 5 auf, die von der Innenseite des Möbelstückes 20 her einen Zugang zu Justierschrauben 12 des Aufhängers 10 ermöglichen, sowie Bohröffnungen 4, die der Befestigung dienen. Der zweite Schenkel 3 des Winkelprofils 1 liegt an der Seitenwand 22 fest an und ist mit dieser verbunden, wodurch die zusätzliche Stabilisierung des gesamten Systems bewirkt wird. Das obere Ende des Winkelprofils 1 reicht bis zum Oberboden 23, an dem es mit einer zusätzlichen Befestigungsplatte 6 anliegt und mit diesem fest verbunden ist.

Die Fig. 3 zeigt eine bevorzugte Ausführungsform des erfindungsgemäßen Winkelprofils 1 mit einem dem Aufhänger 10 angepassten Schenkel 2, einem weiteren Befestigungsschenkel 3 und einer senkrecht dazu angeordneten zusätzlichen Befestigungsplatte 6. In den Schenkeln 2 und 3 sowie der Befestigungsplatte 6 sind diverse Bohrungen 4 für die Befestigung des Winkelprofils 1 am Möbelstück 20 vorgesehen. Der Schenkel 2 weist zusätzlich zwei Bohröffnungen 5 auf, die als Zugang zu Justierschrauben 12 dienen.

Die Fig. 4 zeigt eine weitere bevorzugte Ausführungsform eines erfindungsgemäßen Winkelprofils 1, bei der im Vergleich zum Winkelprofil 1 in Fig. 3 eine zusätzliche Stabilisierung des Winkelprofils 1 an seinem zweiten Ende durch eine Verstärkungsplatte 7, die senkrecht zur Längsrichtung des Winkelprofils 1 zwischen den beiden Schenkeln 2 und 3 angeordnet ist, erfolgt.

Die Fig. 5 zeigt den Querschnitt eines Ausschnitts eines Möbelstückes 20 mit einer Seitenwand 22, einer Oberwand 23 und einer Rückwand 21. Auf der Außenseite der Rückwand 21 ist der Aufhänger 10 mit einem gekröpften Tragarm 13, einer Justierschraube 12 und einer Befestigungsplatte 11 angeordnet. Korrespondierend dazu ist auf der Innenseite des Möbelstückes 10 ein Winkelprofil 1 angeordnet, von dem bei dieser Darstellung jedoch lediglich der zweite Befestigungsschenkel 3 mit Bohrlöchern 4 für die Befestigung auf der Seitenwand 22 zu erkennen ist.

### Bezugszeichenliste

- 1: Winkelprofil
- 2: Schenkel
- 3: Schenkel
- 4: Bohrung (zur Befestigung)
- 5: Bohrung (Zugang zur Justierschraube)
- 6: Befestigungsplatte
- 7: Verstärkungsplatte
- 10: Aufhänger
- 11: Befestigungsplatte
- 12: Justierschraube
- 13: gekröpfter Tragarm
- 20: Möbelstück
- 21: Rückwand
- 22: Seitenwand
- 23: Oberwand

## Patentansprüche

1. Beschlag für ein an einer Gebäudewand mittels wenigstens eines Aufhängers (10) aufzuhängendes Möbelstück (20), wobei der Aufhänger (10) mit einer Befestigungsplatte (11) auf einer Außenseite eines zu einer Gebäudewand weisenden Wandelements (21, 22) des Möbelstücks (20) anliegt,
**dadurch gekennzeichnet, dass**
auf der Innenseite des Möbelstücks (20) in einem Eckbereich zwischen mindestens zwei aneinanderstoßenden Wandelementen (21, 22, 23) auf Höhe des Aufhängers (10) ein Winkelprofil (1) angeordnet ist, das mit einem zur Befestigungsplatte (11) korrespondierenden Schenkel (2) mit der Befestigungsplatte (11) des Aufhängers (10) zusammenwirkt und mit dem Aufhänger (10) über das zwischen Aufhänger (10) und Schenkel (2) angeordnete Wandelement (21, 22) verbindbar ist, wobei in der Gebrauchssituation das Wandelement (21, 22) fest zwischen Aufhänger (10) und Schenkel (2) eingeklemmt ist, sowie mit mindestens einem weiteren Schenkel (3), der mit einem weiteren Wandelement (21, 22, 23) verbindbar ist.

2. Beschlag nach Anspruch 1,
**dadurch gekennzeichnet, dass**
der Schenkel (2) und die Befestigungsplatte (11) korrespondierende Lochmuster aufweisen.

3. Beschlag nach Anspruch 1 oder 2,
**dadurch gekennzeichnet, dass**
das Winkelprofil (1) an mindestens einem Ende eine zusätzliche Verstärkungs- und/oder Befestigungsplatte (6, 7) aufweist, die zwischen den Schenkeln (2, 3) des Winkelprofils (1) angeordnet ist und senkrecht zu diesen steht.

4. Beschlag nach einem der Ansprüche 1 bis 3,
**dadurch gekennzeichnet, dass**
an den Schenkeln (2, 3) und/oder der zusätzlichen Verstärkungs- und Befestigungsplatte (6, 7) Bohrungen (4) für Schraubverbindungen vorgesehen sind.

5. Beschlag nach einem der Ansprüche 1 bis 4,
**dadurch gekennzeichnet, dass** an
dem Schenkel (2) je nach Funktionsweise des Aufhängers (10) zusätzliche Bohrungen (5), Öffnungen oder sonstige Einrichtungen vorgesehen sind.

6. Beschlag nach einem der Ansprüche 1 bis 5,
**dadurch gekennzeichnet, dass**
der Aufhänger (10) als verstellbarer Aufhängebeschlag mit von der Möbelinnenseite zugänglichen Justierschrauben (12) für eine Höhen- und Tiefeneinstellung ausgeführt ist und das Winkelprofil (1) an seinem mit der Befestigungsplatte (11) des Aufhängers (10) in Wirkverbindung stehende Schenkel (2) zusätzliche Bohrungen (5) für den Zugang zu den Justierschrauben (12) aufweist.

7. Beschlag nach einem der Ansprüche 1 bis 6,
**dadurch gekennzelehnet**, **dass**
die Wandelemente (21, 22, 23) ausgesucht sind aus der Gruppe Rückwand (21), Seitenwand (22)und Oberboden (23).

8. Beschlag nach einem der Ansprüche 1 bis 7,
**dadurch gekennzeichnet, dass**
der das Winkelprofil (1), die Wandelemente (21, 22, 23) sowie der Aufhänger (10) durch Schrauben verbunden sind.

9. Beschlag nach einem der Ansprüche 1 bis 8,
**dadurch gekennzeichnet, dass**
der Aufhänger (10) auf der Außenseite der Rückwand (21) des Möbelstücks (20) angeordnet ist und der mit der Befestigungsplatte (11) des Aufhängers (10) in Wirkverbindung stehende Schenkel (2) des Winkelprofils (1) auf der Innenseite des Möbelstücks (20) in einem Eckbereich zwischen Rückwand (21) und Seitenwand (22) angeordnet ist.

10. Beschlag nach einem der Ansprüche 1 bis 9,
**dadurch gekennzeichnet, dass**
der Aufhänger (10) in dem oberen Eckbereich zwischen Oberkante und Seitenkante auf der Außenseite der Rückwand (21) des Möbelstückes (20) angeordnet ist.

11. Beschlag nach einem der Ansprüche 1 bis 10,
**dadurch gekennzeichnet, dass**
das Winkelprofil (1) auf der Innenseite des Möbelstücks im oberen Eckbereich zwischen Seiten- und Rückwand angeordnet ist und mit der zusätzlichen Verstärkungs- und Befestigungsplatte (6) an der Unterseite des Oberbodens (23) anliegt und mit diesem verbunden ist.

12. An einer Gebäudewand aufzuhängende Möbelstück (20) mit einem Beschlag nach einem der Ansprüche 1 bis 1-1.

## Claims

1. Fitting for a piece of furniture (20) to be suspended by means of at least one hanger (10), said hanger (10) butting with a fastening plate (11) against the outside of a wall element (21, 22) of the piece of furniture (20), which wall element faces towards a building wall,
**characterised in that**
on the inside of the piece of furniture (20), an angle section (1) is arranged in a corner area between at least two abutting wall elements (21, 22, 23) at the level of the hanger (10), an arm (2) of said angle section, which corresponds to the fastening plate (11), cooperating with the fastening plate (11) of the hanger (10) and being designed to be connected to the hanger (10) via the wall element (21, 22) located between the hanger (10) and the leg (2), said wall element (21, 22) being firmly clamped between the hanger (10) and the leg (2) in the use condition of the wall element (21, 22) and having at least one further leg (3) designed to be connected to a further wall element (21, 22, 23).

2. The fitting as claimed in Claim 1, **characterised in that** the leg (2) and the fastening plate (11) have corresponding hole patterns.

3. The fitting as claimed in Claim 1 or 2, **characterised in that** the angle section (1) has an additional reinforcement and/or fastening plate (6, 7) at least at one end, said additional reinforcement and/or fastening plate being positioned between the legs (2, 3) of the angle section (1) and being orientated vertically thereto.

4. The fitting as claimed in any one of Claims 1 to 3, **characterised in that** bores (4) for screw connections are provided on the legs (2, 3) and/or the additional reinforcement and fastening plate (6, 7).

5. The fitting as claimed in any one of Claims 1 to 4, **characterised in that** additional bores (5), openings or other means are provided on the leg (2) depending on the functioning mode of the hanger (10).

6. The fitting as claimed in any one of Claims 1 to 5, **characterised in that** the hanger (10) is implemented as an adjustable suspension fitting having adjustment screws (12) accessible for height and depth adjustment from the inside of the piece of furniture, and the angle section (1) having additional bores (5) for providing access to the adjustment screws (12) on the leg (2) thereof that is operatively connected to the fastening plate (11) of the hanger (10).

7. The fitting as claimed in any one of Claims 1 to 6, **characterised in that** the wall elements (21, 22, 23) are selected from the group consisting of a rear wall (21), a lateral wall (22) and a top wall (23).

8. The fitting as claimed in any one of Claims 1 to 7, **characterised in that** the angle section (1), the wall elements (21, 22, 23) as well as the hanger (10) are connected to each other by screws.

9. The fitting as claimed in any one of Claims 1 to 8, **characterised in that** the hanger (10) is positioned on the outside of the rear wall (21) of the piece of furniture (20) and the leg (2) of the angle section (1), which is in operative connection with the fastening plate (11) of the hanger (10), is positioned on the inside of the piece of furniture (20) in a corner area between the rear wall (21) and the lateral wall (22).

10. The fitting as claimed in any one of Claims 1 to 9, **characterised in that** the hanger (10) is positioned in an upper corner area between the upper edge and the lateral edge on the outside of the rear wall (21) of the piece of furniture (20).

11. The fitting as claimed in any one of Claims 1 to 10, **characterised in that** the angle section (1) is positioned on the inside of the piece of furniture in the upper corner area between the lateral and rear walls and butts with the additional reinforcement and fastening plate (6) against the bottom side of the top wall (23) and is connected thereto.

12. Piece of furniture (20) to be suspended on a housing wall, comprising a fitting as claimed in any one of Claims 1 to 11.

## Revendications

1. Ferrure pour un meuble (20) destiné à être accroché à une paroi de bâtiment par l'intermédiaire d'au moins un organe de suspension (10),
* l'organe de suspension (10) étant appliqué par une plaque de fixation (11) contre le côté extérieur d'un élément de paroi (21, 22) du meuble (20),
ferrure **caractérisée par**
une cornière (1) prévue sur le côté intérieur du meuble (20) dans la zone du coin entre au moins deux éléments de paroi (21, 22, 23) qui se rencontrent, à hauteur de l'organe de suspension (10), cette cornière étant reliée par une aile (2) correspondant à la plaque de fixation (11), à cette plaque de fixation (11) de l'organe de suspension (10) et elle est reliée à l'organe de suspension (10) à travers l'élément de paroi (21, 22) entre l'organe de suspension (10) et l'aile (2),
* en position d'utilisation, l'élément de paroi (21, 22) est serré fermement entre l'organe de suspension (10) et l'aile (2), et avec au moins une autre aile (3) reliée à un autre élément de paroi (21, 22, 23).

2. Ferrure selon la revendication 1,
**caractérisée en ce que**
l'aile (2) et la plaque de fixation (11) ont des motifs de trous qui se correspondent.

3. Ferrure selon la revendication 1 ou 2,
**caractérisée en ce que**
la cornière (1) comporte à au moins une extrémité, un renforcement supplémentaire et/ou une plaque de fixation supplémentaire (6, 7) entre les ailes (2, 3) de la cornière (1), perpendiculairement à ces branches.

4. Ferrure selon l'une des revendications 1 à 3,
**caractérisée en ce que**
les ailes (2, 3) et/ou la plaque de renforcement et de fixation (6, 7) comportent des perçages supplémentaires (4) pour des liaisons vissées.

5. Ferrure selon l'une des revendications 1 à 4,
**caractérisée en ce que**
suivant le mode de fonctionnement de l'organe de suspension (10), l'aile (2) comporte des perçages (5) des ouvertures ou autres installations supplémentaires.

6. Ferrure selon l'une des revendications 1 à 5,
**caractérisée en ce que**
l'organe de suspension (10) est réalisé comme ferrure de suspension réglable avec des vis d'ajustage (12) accessibles du côté intérieur du meuble pour le réglage en hauteur et en profondeur, et
la cornière (1) comporte sur son aile coopérant avec la plaque de fixation (11) de l'organe de suspension (10), les perçages (5) supplémentaires pour accéder aux vis de réglage (12).

7. Ferrure selon l'une des revendications 1 à 6,
**caractérisée en ce que**
les éléments de paroi (21, 22, 23) sont choisis dans le groupe comprenant une paroi arrière (21), une paroi latérale (22) et un dessus (23).

8. Ferrure selon l'une des revendications 1 à 7,
**caractérisée en ce que**
la cornière (1), les éléments de paroi (21, 22, ,23) et l'organe de suspension (10), sont reliés par des vis.

9. Ferrure selon l'une des revendications 1 à 8,
**caractérisée en ce que**
l'organe de suspension (10) est prévu sur le côté extérieur de la paroi arrière (21) du meuble (20) et l'aile (2) de la cornière (1) qui coopère avec la plaque de fixation (11) de l'organe de suspension (10), est prévue sur le côté intérieur du meuble (20) dans la zone de coin comprise entre la paroi arrière (21) et la paroi latérale (22).

10. Ferrure selon l'une des revendications 1 à 9,
**caractérisée en ce que**
l'organe de suspension (10) est prévu dans la zone du coin supérieur, entre l'arête supérieure et l'arête latérale sur le côté extérieur de la paroi arrière (21) du meuble (20).

11. Ferrure selon l'une des revendications 1 à 10,
**caractérisée en ce que**
la cornière (1) est prévue sur le côté intérieur du meuble dans le coin supérieur entre la paroi latérale et le dos et s'applique par la plaque de renforcement et de fixation (6), supplémentaire, contre la face inférieure du dessus (23) en étant reliée à celui-ci.

12. Meuble (20) destiné à être accroché à un mur et comportant une ferrure selon l'une des revendications 1 à 11.
